# EUROPÄISCHE PATENTSCHRIFT

(11) **EP 2 265 811 B1**
(45) Veröffentlichungstag und Bekanntmachung des Hinweises auf die Patenterteilung: **07.09.2011**
(21) Anmeldenummer: 09722786.2
(22) Anmeldetag: 22.01.2009
(51) Int. Cl.: F02M 59/06, F02M 59/10, F02M 59/44, F02M 59/48, F04B 1/04

(54) **HOCHDRUCKPUMPE**
HIGH-PRESSURE PUMP
POMPE HAUTE PRESSION

(30) Priorität: 17.03.2008 DE 102008000710
(43) Veröffentlichungstag der Anmeldung: 29.12.2010
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2009/050679
(87) Internationale Veröffentlichungsnummer: WO 2009/115353

(56) Entgegenhaltungen:
- WO-A-98/25028
- DE-A1- 4 027 794
- DE-A1- 19 816 044
- DE-A1- 19 948 445
- DE-U1- 9 209 366
- GB-A- 533 405

## Beschreibung

### Stand der Technik

Die Erfindung betrifft eine Hochdruckpumpe, insbesondere eine Brennstoffpumpe für Brennstoffeinspritzanlagen. Speziell betrifft die Erfindung das Gebiet der Hochdruckpumpen für Brennstoffeinspritzanlagen von luftverdichtenden, selbstzündenden Brennkraftmaschinen.

Eine derartige Hochdruckpumpe ist aus der DE 40 27 794 A1 bekannt. Diese Hochdruckpumpe weist eine Antriebswelle auf, die als Exzenterwelle ausgebildet ist. Auf dieser Exzenterwelle gleitet ein nadelgelagerter Führungs- bzw. Betätigungsring ab, der mit gegenüberliegenden Pumpenkolben zusammenwirkt, die jeweils in einer Zylinderbohrung eines Teils des Pumpengehäuses verschiebbar geführt sind. Die beiden Pumpenkolben weisen benachbart zu dem Betätigungsring jeweils eine umlaufende Nut auf, in die ein Feder- bzw. Kuppelring die beiden gegenüberliegenden Pumpenkolben miteinander verbindend eingesetzt ist. Dieser Feder- bzw. Kuppelring hält die Pumpenkolben in einem festen Eingriff mit dem Betätigungsring.

Aus der GB 533405 A ist eine ähnliche Hochdruckpumpe bekannt, die 3 auf einem Kreisumfang angeordnete Pumpenkolben aufweist. Auch diese Pumpenkolben wirken mit einem Anlaufring zusammen, der auf einem Exzenter der Antriebswelle nadelgelagert ist. Auch diese Kolben werden von einem Haltering gegen diesen Betätigungsring gedrückt.

Eine weitere Hochdruckpumpe ist aus der DE 199 48 445 A1 bekannt. Auch diese Hochdruckpumpe weist den gleichen grundsätzlichen Aufbau auf, wobei diese Pumpe als Sternpumpe mit insgesamt sechs sternförmig angeordneten Pumpenkolben zusammenwirkt.

Aus der DE 10 2005 046 670 A1 ist eine Hochdruckpumpe für eine Brennstoffeinspritzeinrichtung einer Brennkraftmaschine bekannt. Die bekannte Hochdruckpumpe weist ein Pumpengehäuse auf, in dem ein Pumpenelement angeordnet ist, das einen durch eine Antriebswelle in einer Hubbewegung angetriebenen Pumpenkolben aufweist, der in einer Zylinderbohrung eines Teils des Pumpengehäuses verschiebbar geführt ist und in dieser einen Pumpenarbeitsraum begrenzt. Der Pumpenkolben stützt sich über einen hohlzylinderförmigen Stößel an der Antriebswelle ab, wobei der Stößel in einer Bohrung eines Teils des Pumpengehäuses in Richtung der Längsachse des Pumpenkolbens verschiebbar geführt ist. Dabei ist eine Rückstellfeder vorgesehen, die eine Anlage des Pumpenkolbens am Stößel sicherstellt, so dass der gesamte Verbund aus Pumpenkolben, Stößel und Stützelement über eine Rolle zum Nocken der Antriebswelle hin beaufschlagt ist.

Die aus der DE 10 2005 046 670 A1 bekannte Hochdruckpumpe hat den Nachteil, dass die Rückstellfeder, die relativ stark ausgelegt sein muss, einen erheblichen Bauraum im Pumpengehäuse einnimmt. Dadurch ergeben sich Einschränkungen bei der Konstruktion der Hochdruckpumpe.

### Offenbarung der Erfindung

Die erfindungsgemäße Hochdruckpumpe mit den Merkmalen des Anspruchs 1 hat den Vorteil, dass eine optimierte Ausgestaltung der Hochdruckpumpe, insbesondere im Bereich der Pumpenbaugruppe, möglich ist. Speziell kann eine Rückstellfeder in der Pumpenbaugruppe eingespart werden, so dass konstruktive Freiheiten geschaffen sind, die beispielsweise eine günstigere Ausgestaltung der Hochdruckpumpe ermöglichen, wodurch die Hochdruckpumpe für höhere Drucke geeignet ist und/oder einen höheren Wirkungsgrad aufweisen kann. Dabei weist die erste Pumpenbaugruppe einen Rollschuh auf, der eine an dem Nocken der Antriebswelle laufende Rolle aufnimmt und der Rollschuh weist eine nutförmige Ausnehmung auf, in der das Federelement zumindest teilweise angeordnet ist. Dabei das Federelement einen bandförmigen Abschnitt auf und der bandförmige Abschnitt des Federelements ist in die nutförmige Ausnehmung des Rollschuhs eingelegt. Dadurch kann das Federelement zugleich die Verdrehung des Rollschuhs verhindern, so dass eine zuverlässige Ausrichtung des Rollschuhs, insbesondere eine Ausrichtung des Rollschuhs, die eine koaxiale Ausrichtung der von dem Rollschuh aufgenommenen Rolle in Bezug auf eine Achse der Antriebswelle bedingt, ermöglicht ist.

Durch die in den Unteransprüchen aufgeführten Maßnahmen sind vorteilhafte Weiterbildungen der im Anspruch 1 angegebenen Hochdruckpumpe möglich.

In vorteilhafter Weise kann eine separate Rückstellfeder oder dergleichen in den Pumpenbaugruppen entfallen. Dadurch kann beispielsweise die konstruktive Ausgestaltung im Bereich der ersten Pumpenbaugruppe mit größerer Freiheit ausgeführt werden. Je nach Anwendungsfall kann eine kompaktere Ausführung oder eine Ausführung, die für höhere Drucke geeignet ist, erfolgen.

In vorteilhafter Weise ist das Federelement als ringförmiges Federelement ausgestaltet, wobei das ringförmige Federelement die Antriebswelle vorzugsweise neben dem Nocken umschließen kann. Dies ermöglicht eine zuverlässige Kraftübertragung, wobei durch die gegenüberliegende Anordnung der Pumpenbaugruppen eine zuverlässige Beaufschlagung der jeweiligen Kolben der Pumpenbaugruppen in Richtung auf die Antriebswelle mit einer Vorspannung erfolgt. Somit wird auch bei hohen Drehzahlen ein Rückstellen der Kolben und ein mittelbares Anliegen an dem Nocken der Antriebswelle erreicht.

Ferner ist es vorteilhaft, dass die von dem Rollschuh der Pumpenbaugruppe aufgenommene Rolle zumindest im Wesentlichen koaxial zu der Achse der Antriebswelle orientiert ist und dass an dem Federelement im Bereich der Rolle ein Anlaufelement befestigt ist, das eine Verschiebung der Rolle in Richtung der Achse der Antriebswelle begrenzt. Dabei kann auch ein weiteres Anlaufelement in Gegenrichtung vorgesehen sein, um beidseitig eine Verschiebung der Rolle in Richtung der Achse der Antriebswelle zu begrenzen. Dadurch kann ein Anlaufschutz für das Federelement und zugleich eine gewisse Zentrierung der Rolle in Bezug auf den Nocken gewährleistet werden. Ferner können dadurch unerwünschte Zustände, bei denen der Rollschuh und/oder die Rolle nicht mehr im Wesentlich koaxial zu der Achse der Antriebswelle orientiert sind, vermieden werden. Dadurch kann eine hohe Zuverlässigkeit der Hochdruckpumpe erreicht werden.

Vorteilhaft ist es, dass die erste Pumpenanordnung einen Haltebügel aufweist, der den Kolben der ersten Pumpenanordnung mit dem Federelement verbindet. Der Haltebügel kann dabei ebenfalls in einer nutförmigen Ausnehmung des Rollschuhs zumindest teilweise eingesetzt sein.

Ferner ist es vorteilhaft, dass ein weiteres Federelement vorgesehen ist, das einerseits mittels des Haltebügels mit dem Kolben der ersten Pumpenbaugruppe und andererseits zumindest mittelbar mit dem Kolben der zweiten Pumpenbaugruppe verbunden ist, und dass das Federelement und das weitere Federelement in Richtung einer Achse der Antriebswelle beabstandet zueinander auf verschiedenen Seite der Nocke der Antriebswelle vorgesehen sind. Das weitere Federelement kann dabei entsprechend dem Federelement weitergebildet sein.

In vorteilhafter Weise ist die erste Pumpenanordnung von einem Zylinderkopf verschlossen, an dem ein in die erste Pumpenanordnung ragender Ansatz ausgebildet ist, wobei in dem Ansatz eine Zylinderbohrung ausgebildet ist und der Kolben einen Pumpenarbeitsraum in der Zylinderbohrung begrenzt und wobei ein Außendurchmesser des Ansatzes zumindest im Wesentlichen gleich einem Innendurchmesser der Bohrung in einem Grundkörper eines Gehäuses ist, in die die erste Pumpenbaugruppe eingesetzt ist. Somit kann der Ansatz im Bereich der Zylinderbohrung eine relativ große Wandstärke aufweisen, so dass im Betrieb hohe Drucke im Pumpenarbeitsraum erreichbar sind. Ferner kann ein hoher Wirkungsgrad der Hochdruckpumpe erreicht werden, da elastische Verformungen des Zylinderkopfes, insbesondere im Bereich des Ansatzes, in dem die Zylinderbohrung ausgebildet ist, verringert sind.

Die zweite Pumpenbaugruppe kann entsprechend der ersten Pumpenbaugruppe weitergebildet sein. Dadurch ergeben sich auch für die zweite Pumpenbaugruppe die entsprechenden Vorteile.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugzeichen versehen sind, näher erläutert. Es zeigt:
- Fig. 1: eine Hochdruckpumpe in einer auszugsweisen, axialen Schnittdarstellung entsprechend einem ersten Ausführungsbeispiel der Erfindung;
- Fig. 2: einen auszugsweisen Schnitt durch die in Fig. 1 gezeigte Hochdruckpumpe entlang der mit II bezeichneten Schnittlinie und
- Fig. 3: einen auszugsweisen Schnitt durch die in Fig. 1 gezeigte Hochdruckpumpe entsprechend einem zweiten Ausführungsbeispiel der Erfindung.

### Ausführungsformen der Erfindung

Fig. 1 zeigt eine Hochdruckpumpe 1 in einer auszugsweisen, axialen Schnittdarstellung entsprechend einem ersten Ausführungsbeispiel der Erfindung. Die Hochdruckpumpe 1 kann insbesondere als Brennstoffpumpe für Brennstoffeinspritzanlagen von luftverdichtenden, selbstzündenden Brennkraftmaschinen dienen. Ein bevorzugter Einsatz der Hochdruckpumpe 1 besteht für eine Brennstoffeinspritzanlage mit einer Brennstoffverteilerleiste, einem sogenannten Common-Rail, das Dieselbrennstoff unter hohem Druck speichert. Die erfindungsgemäße Hochdruckpumpe 1 eignet sich jedoch auch für andere Anwendungsfälle.

Die Hochdruckpumpe 1 weist ein mehrteiliges Gehäuse 2 auf. Ferner weist die Hochdruckpumpe 1 eine Antriebswelle 3 auf, die um ihre Achse 4 im Betrieb rotiert. Die Antriebswelle 3 ist einerseits an einer Lagerstelle 5 in einem Grundkörper 6 des Gehäuses 2 gelagert. Andererseits ist die Antriebswelle 3 an einer Lagerstelle 7 in einem mit dem Grundkörper 6 verbundenen Flanschteil 8 des Gehäuses 2 gelagert. Die beiden Lagerstellen 5, 7 sind in Bezug auf die Achse 4 axial voneinander beabstandet angeordnet.

Zwischen den beiden Lagerstellen 5, 7 weist die Antriebswelle 3 einen Nocken 9 auf, der auch als Mehrfachnocken ausgebildet sein. Der Begriff des Nockens 9 umfasst dabei auch Ausgestaltungen der Antriebswelle 3, bei denen beispielsweise der Nocken 9 durch einen exzentrisch zu der Achse 4 ausgebildeten Abschnitt auf der Antriebswelle 3 gebildet ist.

Der Grundkörper 6 des Gehäuses 2 weist eine erste Bohrung 15 und zumindest eine zweite Bohrung 16 auf, die in Bezug auf die Achse 4 der Antriebswelle 3 in zueinander entgegen gesetzten radialen Richtungen angeordnet sind. In der ersten Bohrung 15 des Grundkörpers 6 ist eine erste Pumpenbaugruppe 17 angeordnet. Ferner ist in der zweiten Bohrung 16 des Grundkörpers 6 eine zweite Pumpenbaugruppe 18 angeordnet. Der Aufbau und die Funktion der Pumpenbaugruppen 17, 18 sind hauptsächlich anhand der ersten Pumpenbaugruppe 17 beschrieben. Der Aufbau der zweiten Pumpenbaugruppe 18 entspricht im Wesentlichen dem der ersten Pumpenbaugruppe 17.

Die erste Bohrung 15 ist von einem als Zylinderkopf dienenden Gehäuseteil 19 verschlossen. Ferner ist die zweite Pumpenbaugruppe 18 von einem ebenfalls als Zylinderkopf dienenden Gehäuseteil 20 verschlossen. Das Gehäuseteil 19 weist einen Ansatz 21 auf, in dem eine Zylinderbohrung 22 ausgestaltet ist. In der Zylinderbohrung 22 ist ein Kolben 23 angeordnet, der in der Zylinderbohrung 22 verschiebbar gelagert ist. Der Kolben 23 begrenzt einen Pumpenarbeitsraum 24 in der Zylinderbohrung 22. Der Pumpenarbeitsraum 24 ist mit einem Brennstoffkanal 25 verbunden, in dem ein zum Pumpenarbeitsraum 24 hin öffnendes Einlassventil 26 angeordnet ist. Ferner ist der Pumpenarbeitsraum 24 mit einem Brennstoffkanal 27 verbunden, in dem ein Auslassventil 28 angeordnet ist, das hauptsächlich die Funktion hat, einen Rückfluss von Brennstoff aus dem Brennstoffkanal 27 in den Pumpenarbeitsraum 24 zu verhindern. Über das Auslassventil 28 und den Brennstoffkanal 27 kann im Betrieb der Hochdruckpumpe 1 unter hohem Druck stehender Brennstoff zu einer Brennstoffverteilerleiste gefördert werden.

In der Bohrung 15 des Grundkörpers 6 des Gehäuses 2 ist ein Stößelkörper 30 angeordnet, der in der Bohrung 15 geführt ist. Der Stößelkörper 30 ist vorzugsweise relativ dünnwandig ausgeführt. Dadurch kann ein Außendurchmesser 31 des Ansatzes 21 im Wesentlichen gleich groß wie eine Innendurchmesser 32 der Bohrung 15 sein. Dies ermöglicht eine relativ dickwandige Ausgestaltung des Ansatzes 21, das heißt einer Wand des Ansatzes 21 um die Zylinderbohrung 22. Dadurch kann ein hoher Druck im Pumpenarbeitsraum 24 erzeugt werden, wobei eine elastische Aufdehnung des Gehäuseteils 19, insbesondere im Bereich des Ansatzes 21, vermieden ist. Dies ermöglicht auch einen hohen Wirkungsgrad bei der Druckerzeugung.

Die Pumpenbaugruppe 17 weist einen Rollschuh 35 auf, der eine an dem Nocken 9 der Antriebswelle 3 laufende Rolle 36 aufnimmt. Die Rolle 36 ist dabei zumindest im Wesentlichen koaxial zu der Achse 4 der Antriebswelle 3 orientiert. Der Kolben 23 stützt sich mit einem Bund 37 des Kolbens 23 an dem Rollschuh 35 ab.

Die Hochdruckpumpe 1 weist ein Federelement 40 und ein weiteres Federelement 41 auf. Die Federelemente 40, 41 sind dabei in Bezug auf die Achse 4 der Antriebswelle 3 axial beabstandet zueinander angeordnet. Ferner sind die Federelemente 40, 41 auf verschiedenen Seiten des Nockens 9 der Antriebswelle 3 angeordnet. Die Federelemente 40, 41 umschließen dabei die Antriebswelle 3 umfänglich, wie es auch anhand der Fig. 3 veranschaulicht ist.

Über die Federelemente 40, 41 ist der Kolben 23 der ersten Pumpenbaugruppe 17 mit einem Kolben 23' der zweiten Pumpenbaugruppe 18 verbunden. Dabei sind die Federelemente 40, 41 einerseits mittelbar mit dem Kolben 23 verbunden und andererseits mittelbar mit dem Kolben 23' verbunden. Die Verbindung des Kolbens 23 mit den Federelementen 40, 41 ist im Folgenden im Detail weiter beschrieben. Die Verbindung des Kolbens 23' mit den Federelementen 40, 41 ergibt sich auf entsprechende Weise.

Die erste Pumpenbaugruppe 17 weist einen Haltebügel 45 auf, der den Kolben 23 oberhalb des Bundes 37, das heißt von der Achse 4 aus betrachtet radial außen, umgreift. Der Haltebügel 45 kann dadurch den Kolben 23 in Bezug auf im Betrieb auftretende Rotationskräfte im Anschlag mit dem Rollschuh 35 halten. Der Haltebügel 45 ist mit den Federelementen 40, 41 verbunden, die wiederum mit dem Kolben 23' verbunden sind. Dabei können die Federelemente 40, 41 unter einer gewissen Vorspannung stehen, so dass der Haltebügel 45 den Bund 37 des Kolbens 23 gegen den Rollschuh 35 presst, der sich über die Rolle 36 an dem Nocken 9 abstützt. Dadurch werden der Kolben 23, der Rollschuh 35, die Rolle 36 und der Nocken 9 jeweils in Anlage zueinander gehalten.

Die erste Pumpenbaugruppe 17 weist außerdem Anlaufelemente 46, 47 auf, wobei ein stiftförmiger Ansatz 46' des Anlaufelements 46 das Federelement 40 mit dem Haltebügel 45 verbindet, während ein stiftförmiger Ansatz 47' des Anlaufelements 47 den Haltebügel 45 mit dem weiteren Federelement 41 verbindet. Die Anlaufelemente 46, 47 begrenzen dabei eine koaxiale Verschiebbarkeit der Rolle 36, so dass innerhalb gewisser Grenzen eine Zentrierung der Rolle 36 in Bezug auf die Lauffläche des Nockens 9 erreicht ist. Dadurch kann auch ein Verkippen oder Verschwenken, das heißt ein nicht koaxialer Lauf, der Rolle 36 relativ zu der Achse 4 vermieden oder zumindest im Ausmaß begrenzt werden, so dass ein zuverlässiger Betrieb der Hochdruckpumpe 1 gewährleistet ist.

Der Nocken 9 dient sowohl zum Antreiben der ersten Pumpenbaugruppe 17 als auch der zweiten Pumpenbaugruppe 18. Durch die Federelemente 40, 41 werden die jeweiligen Elemente der Pumpenbaugruppen 17, 18 zusammengehalten, so dass ein zuverlässiger Betrieb der Hochdruckpumpe 1 ermöglicht ist, wobei separate Rückstellfedern für die Kolben 23, 23' der Pumpenbaugruppen 17, 18 jeweils eingespart werden können. Dies ermöglicht unter anderem die relativ dickwandige Ausgestaltung des Ansatzes 21 um die Zylinderbohrung 22 der ersten Pumpenbaugruppe 17 und eine entsprechende Ausgestaltung bei der zweiten Pumpenbaugruppe 18. Somit ergibt sich ein hoher Wirkungsgrad der Hochdruckpumpe 1 und/oder die Möglichkeit, Brennstoff unter hohem Druck zu einem Common-Rail oder dergleichen zu fördern.

Fig. 2 zeigt einen auszugsweisen Schnitt durch die in Fig. 1 gezeigte Hochdruckpumpe 1 entlang der mit II bezeichneten Schnittlinie entsprechend der Ausgestaltung des ersten Ausführungsbeispiels der Erfindung. Der Haltebügel 45 ist bandförmig ausgestaltet und in eine nutförmige Ausnehmung 48 im Rollschuh 35 eingelegt. Dabei sind auch die Federelemente 40, 41 zumindest teilweise in die nutförmige Ausnehmung 48 des Rollschuhs 35 eingelegt. Durch das Einlegen des Haltebügels 45 und der Federelemente 40, 41 in die nutförmige Ausnehmung 48 wird eine Verdrehung des Rollschuhs 35 in Bezug auf eine gewünschte Lage, in der die Rolle 36 koaxial zu der Achse 4 der Antriebswelle 3 geführt ist, verhindert. Somit wird ein koaxialer Lauf der Rolle 36 zu der Antriebswelle 3 erzielt. Damit kann eine hohe Zuverlässigkeit der Hochdruckpumpe 1 gewährleistet werden.

Fig. 3 zeigt einen auszugsweisen Schnitt durch eine Hochdruckpumpe 1 entlang der in Fig. 1 mit III bezeichneten Schnittlinie entsprechend einem zweiten Ausführungsbeispiel der Erfindung. Dabei ist der Haltebügel 45 auf der Höhe einer Achse 49 des Kolbens 23 zurückgesetzt geschnitten dargestellt, um den Blick auf das Federelement 40, die nutförmige Ausnehmung 48 und den Rollschuh 35 zu ermöglichen. Das Federelement 40 weist einen bandförmigen Abschnitt 49 auf. Der bandförmige Abschnitt 49 weist eine kreisförmige Öffnung 50 auf, durch die sich der stiftförmige Ansatz 46' des Anlaufelements 46 erstreckt. Der stiftförmige Ansatz 46' des Anlaufelements 46 erstreckt sich auch durch eine entsprechende Öffnung in dem Haltebügel 45, so dass das Federelement 40 an seinem bandförmigen Abschnitt 49 zuverlässig mit dem Haltebügel 45 verbunden ist. Ferner ist der bandförmige Abschnitt 49 des Federelements 40 teilweise in die nutförmige Ausnehmung 48 des Rollschuhs 35 eingesetzt, so dass ein Verdrehen des Rollschuhs 35 aus seiner gewünschten Lage verhindert ist.

Das Federelement 40 kann die Antriebswelle 3 außerhalb des Bereichs des Nockens 9 umschließen oder auch innerhalb des Bereichs des Nockens 9 angeordnet sein, so dass das Federelement den Nocken 9 der Antriebswelle 3 umfänglich umschließt. Das Federelement 40 ist vorzugsweise vorgespannt montiert, so dass das Federelement 40 den Kolben 23 in Richtung auf die Antriebswelle 3 vorspannt. Dadurch kann insbesondere im Bereich des Ansatzes 21 des als Zylinderkopf dienenden Gehäuseteils 19 eine separate Rückstellfeder entfallen. Das Federelement 40 ist als ringförmiges Federelement 40 ausgestaltet, so dass eine gleichmäßige Kraftübertragung zwischen der ersten Pumpenbaugruppe 17 und der zweiten Pumpenbaugruppe 18 zur Rückstellung der Kolben 23, 23' in Abhängigkeit von der jeweiligen Betriebsstellung ermöglicht ist. Bei einer entsprechend den Ausführungsbeispielen der Erfindung ausgestalteten Hochdruckpumpe 1 sind die Kolben 23, 23' über zumindest ein Federelement 40 miteinander verbunden, so dass Rückstell- oder Rückholfedern in den Pumpenbaugruppen 17, 18 eingespart werden können. Der in Bezug auf eine Konstruktion mit Rückstell- oder Rückholfedern eingesparte Bauraum kann genutzt werden, um den Ansatz 21 des als Zylinderkopf dienenden Gehäuseteils 19 im Bereich der Bohrung 15, die als Führung für den Stößelkörper 30 dient, zu verstärken, so dass eine Aufweitung des als Zylinderkopf dienenden Gehäuseteils 19 unter hohem Druck reduziert ist.

Ferner läuft das Federelement 40 im Bereich des Rollschuhs 35 in einer nutförmigen Ausnehmung 48, so dass eine Verdrehung des Rollschuhs 35 verhindert ist.

Das Federelement 40 kann zusätzlich im Bereich der Rolle 36 einen Anlaufschutz durch ein Anlaufelement 46 übernehmen, der zugleich das Verbindungsstück für das Federelement 40 mit dem Haltebügel 45 ist.

Spezielle Vorteile der Hochdruckpumpe 1 sind somit ein deutlich verstärkter, durch das Gehäuseteil 19 gegebener Zylinderkopf und die gewährleistete Verdrehsicherung. Der verstärkte Zylinderkopf ermöglicht eine gegebenenfalls erhebliche Anhebung des Wirkungsgrades der Hochdruckpumpe 1.

Die Erfindung ist nicht auf die beschriebenen Ausführungsbeispiele beschränkt. Sondern der Schutzumfang wird durch die beigefügten Ansprüche definiert.

## Patentansprüche

1. Hochdruckpumpe (1), insbesondere Brennstoffpumpe für Brennstoffeinspritzanlagen von luftverdichtenden, selbstzündenden Brennkraftmaschinen, mit einer ersten Pumpenbaugruppe (17), zumindest einer zweiten Pumpenbaugruppe (18) und einer Antriebswelle (3), wobei die erste Pumpenbaugruppe (17) in Bezug auf die Antriebswelle (3) zumindest näherungsweise gegenüberliegend zu der zweiten Pumpenbaugruppe (18) angeordnet ist, wobei die Antriebswelle (3) zum Antreiben der ersten Pumpenbaugruppe (17) und der zweiten Pumpenbaugruppe (18) dient, und wobei zumindest ein Federelement (40) vorgesehen ist, das einerseits zumindest mittelbar mit einem Kolben (23) der ersten Pumpenbaugruppe (17) und andererseits zumindest mittelbar mit einem Kolben (23') der zweiten Pumpenbaugruppe (18) verbunden ist, wobei die Antriebswelle (3) zumindest einen Nocken (9) aufweist, **dadurch gekennzeichnet dass** die erste Pumpenbaugruppe (17) einen Rollschuh (35) aufweist, der eine an dem Nocken (9) der Antriebswelle (3) laufende Rolle (36) aufnimmt, dass der Rollschuh (35) eine nutförmige Ausnehmung (48) aufweist, in der das Federelement (40) zumindest teilweise angeordnet ist, dass das Federelement (40) einen bandförmigen Abschnitt (49) aufweist und dass der bandförmige Abschnitt (49) des Federelements (40) zumindest teilweise in die nutförmige Ausnehmung (48) des Rollschuhs (35) eingelegt ist.

2. Hochdruckpumpe nach Anspruch 1, **dadurch gekennzeichnet, dass** das Federelement (40) als ringförmiges Federelement (40) ausgestaltet ist.

3. Hochdruckpumpe nach Anspruch 2, **dadurch gekennzeichnet, dass** das ringförmige Federelement (40) die Antriebswelle (3) umschließt.

4. Hochdruckpumpe nach einem der vorherigen Anspüche, **dadurch gekennzeichnet, dass** die Rolle (36) zumindest im Wesentlichen koaxial zu einer Achse (4) der Antriebswelle (3) orientiert ist und dass an dem Federelement (40) im Bereich der Rolle (36) zumindest ein Anlaufelement (46, 47) befestigt ist, das eine Verschiebung der Rolle (36) in Richtung der Achse (4) der Antriebswelle (3) begrenzt.

5. Hochdruckpumpe nach einem der Ansprüche 1 bis 4, **dadurch gekennzeichnet, dass** die erste Pumpenanordnung (17) einen Haltebügel (45) aufweist, der den Kolben (23) der ersten Pumpenbaugruppe (17) mit dem Federelement (40) verbindet.

6. Hochdruckpumpe nach Anspruch 5, **dadurch gekennzeichnet, dass** ein weiteres Federelement (41) vorgesehen ist, das einerseits mittels des Haltebügels (45) mit dem Kolben (23) der ersten Pumpenbaugruppe (17) und andererseits zumindest mittelbar mit dem Kolben (23') der zweiten Pumpenbaugruppe (18) verbunden ist, und dass das Federelement (40) und das weitere Federelement (41) in Richtung einer Achse (4) der Antriebswelle (3) beabstandet zueinander auf verschiedenen Seiten des Nockens (9) der Antriebswelle (3) vorgesehen sind.

7. Hochdruckpumpe nach einem der Ansprüche 1 bis 6, **dadurch gekennzeichnet, dass** die erste Pumpenbaugruppe (17) von einem Zylinderkopf (19) verschlossen ist, an dem ein in die erste Pumpenbaugruppe (17) ragender Ansatz (21) ausgebildet ist, dass in dem Ansatz (21) eine Zylinderbohrung (22) ausgebildet ist, wobei der Kolben (23) einen Pumpenarbeitsraum (24) in der Zylinderbohrung (22) begrenzt, und dass ein Außendurchmesser (31) des Ansatzes (21) im Wesentlichen gleich einem Innendurchmesser (32) einer Bohrung (15) in einem Grundkörper (6) eines Gehäuses (2) ist, in die die erste Pumpenbaugruppe (17) eingesetzt ist.

8. Hochdruckpumpe nach Anspruch 7, **dadurch gekennzeichnet, dass** das Federelement (40) den Kolben (23) in Richtung auf die Antriebswelle (3) vorspannt und dass im Bereich des Ansatzes (21) des Zylinderkopfes (19) keine separate Rückstellfeder vorgesehen ist.

## Claims

1. High-pressure pump (1), in particular fuel pump for fuel injection systems of air-compressing, autoignition internal combustion engines, having a first pump assembly (17), at least a second pump assembly (18) and a drive shaft (3), wherein the first pump assembly (17) is arranged, with respect to the drive shaft (3) approximately virtually opposite the second pump assembly (18), wherein the drive shaft (3) serves for driving the first pump assembly (17) and the second pump assembly (18), and wherein at least one spring element (40) is provided which is connected on the one hand at least indirectly to a piston (23) of the first pump assembly (17) and on the other hand at least indirectly to a piston (23') of the second pump assembly (18), wherein the drive shaft (3) has at least one cam (9), **characterized in that** the first pump assembly (17) has a roller skate (35) which accommodates a roller (36) which runs on the cam (9) of the drive shaft (3), **in that** the roller skate (35) has a groove-shaped recess (48) in which the spring element (40) is at least partially arranged, **in that** the spring element (40) has a belt-shaped section (49), and **in that** the belt-shaped section (49) of the spring element (40) is at least partially inserted into the groove-shaped recess (48) in the roller skate (35).

2. High-pressure pump according to Claim 1, **characterized in that** the spring element (40) is configured as an annular spring element (40).

3. High-pressure pump according to Claim 2, **characterized in that** the annular spring element (40) surrounds the drive shaft (3).

4. High-pressure pump according to one of the preceding claims, **characterized in that** the roller (36) is oriented at least essentially coaxially with respect to an axis (4) of the drive shaft (3), and **in that** at least one run-up element (46, 47) is attached to the spring element (40) in the region of the roller (36), which run-up element (46, 47) bounds displacement of the roller (36) in the direction of the axis (4) of the drive shaft (3).

5. High-pressure pump according to one of Claims 1 to 4, **characterized in that** the first pump arrangement (17) has a securing clip (45) which connects the piston (23) of the first pump assembly (17) to the spring element (40).

6. High-pressure pump according to Claim 5, **characterized in that** a further spring element (41) is provided which is connected, on the one hand, to the piston (23) of the first pump assembly (17) by means of the securing clip (45) and, on the other hand, at least indirectly to the piston (23') of the second pump assembly (18), and **in that** the spring assembly (40) and the further spring element (41) are provided spaced apart from one another in the direction of an axis (4) of the drive shaft (3) on different sides of the cam (9) of the drive shaft (3).

7. High-pressure pump according to one of Claims 1 to 6, **characterized in that** the first pump assembly (17) is closed off by a cylinder head (19) on which an extension element (21) which projects into the first pump assembly (17) is formed, **in that** a cylinder drilled hole (22) is formed in the extension element (21), wherein the piston (23) bounds a pump working space (24) in the cylinder drilled hole (22), and **in that** an external diameter (31) of the extension element (21) is essentially the same as an internal diameter (32) of a drilled hole (15) in a base body (6) of a housing (2), into which drilled hole (15) the first pump assembly (17) is inserted.

8. High-pressure pump according to Claim 7, **characterized in that** the spring element (40) prestresses the piston (23) in the direction of the drive shaft (3), and **in that** a separate restoring spring is not provided in the region of the extension element (21) of the cylinder head (19).

## Revendications

1. Pompe haute pression (1), notamment pompe à carburant pour installations d'injection de carburant de moteurs à combustion interne à auto-allumage et compression d'air, comprenant un premier module de pompe (17), au moins un deuxième module de pompe (18) et un arbre d'entraînement (3), le premier module de pompe (17) étant disposé par rapport à l'arbre d'entraînement (3) au moins approximativement en face du deuxième module de pompe (18), l'arbre d'entraînement (3) servant à entraîner le premier module de pompe (17) et le deuxième module de pompe (18), et au moins un élément de ressort (40) étant prévu, lequel est connecté d'une part au moins de manière indirecte à un piston (23) du premier module de pompe (17) et d'autre part au moins de manière indirecte à un piston (23') du deuxième module de pompe (18), l'arbre d'entraînement (3) présentant au moins une came (9), **caractérisée en ce que** le premier module de pompe (17) présente un patin de roulement (35) qui reçoit un rouleau (36) roulant sur la came (9) de l'arbre d'entraînement (3), **en ce que** le patin de roulement (35) présente un évidement (48) en forme de rainure dans lequel l'élément de ressort (40) est disposé au moins en partie, **en ce que** l'élément de ressort (40) présente une portion en forme de bande (49) et **en ce que** la portion en forme de bande (49) de l'élément de ressort (40) est au moins en partie incorporée dans l'évidement (48) en forme de rainure du patin de roulement (35).

2. Pompe haute pression selon la revendication 1, **caractérisée en ce que** l'élément de ressort (40) est réalisé sous forme d'élément de ressort annulaire (40).

3. Pompe haute pression selon la revendication 2, **caractérisée en ce que** l'élément de ressort annulaire (40) entoure l'arbre d'entraînement (3).

4. Pompe haute pression selon l'une quelconque des revendications précédentes, **caractérisée en ce que** le rouleau (36) est orienté au moins essentiellement coaxialement à un axe (4) de l'arbre d'entraînement (3), et **en ce qu'**au moins un élément de butée (46, 47) est fixé sur l'élément de ressort (40) dans la région du rouleau (36), lequel limite un déplacement du rouleau (36) dans la direction de l'axe (4) de l'arbre d'entraînement (3).

5. Pompe haute pression selon l'une quelconque des revendications 1 à 4, **caractérisée en ce que** le premier agencement de pompe (17) présente un étrier de retenue (45) qui relie le piston (23) du premier module de pompe (17) à l'élément de ressort (40).

6. Pompe haute pression selon la revendication 5, **caractérisée en ce qu'**il est prévu un autre élément de ressort (41) qui est connecté d'une part au moyen de l'étrier de retenue (45) au piston (23) du premier module de pompe (17) et d'autre part au moins de manière indirecte au piston (23') du deuxième module de pompe (18), et **en ce que** l'élément de ressort (40) et l'autre élément de ressort (41) sont espacés l'un de l'autre dans la direction d'un axe (4) de l'arbre d'entraînement (3) et sont prévus sur des côtés différents de la came (9) de l'arbre d'entraînement (3).

7. Pompe haute pression selon l'une quelconque des revendications 1 à 6, **caractérisée en ce que** le premier module de pompe (17) est fermé par une culasse (19) sur laquelle est réalisé un élément rapporté (21) saillant dans le premier module de pompe (17), **en ce qu'**un alésage de cylindre (22) est réalisé dans l'élément rapporté (21), le piston (23) limitant un espace de travail de pompe (24) dans l'alésage de cylindre (22) et **en ce qu'**un diamètre extérieur (31) de l'élément rapporté (21) est essentiellement égal à un diamètre intérieur (32) d'un alésage (15) dans un corps de base (6) d'un boîtier (2) dans lequel est inséré le premier module de pompe (17).

8. Pompe haute pression selon la revendication 7, **caractérisée en ce que** l'élément de ressort (40) précontraint le piston (23) dans la direction de l'arbre d'entraînement (3) et **en ce qu'**aucun ressort de rappel séparé n'est prévu dans la région de l'élément rapporté (21) de la culasse (19).
